# FASCICULE DE BREVET EUROPEEN

(11) **EP 0 415 991 B1**
(45) Date de publication et mention de la délivrance du brevet: **02.02.1994**
(21) Numéro de dépôt: 89906135.2
(22) Date de dépôt: 19.05.1989
(51) Int. Cl.: B67D 5/34, F16K 21/18

(54) **LIMITEUR AUTOMATIQUE DE REMPLISSAGE DE CUVES**
AUTOMATISCHE FÜLLBEGRENZUNGSVORRICHTUNG FÜR BEHÄLTER
DEVICE FOR AUTOMATICALLY CONTROLLING THE FLOW OF LIQUID INTO A TANK

(30) Priorité: 20.05.1988 FR 8806979
(43) Date de publication de la demande: 13.03.1991
(73) Titulaire: LAFON PRODUCTION S.A., F-33530 Bassens (FR)
(72) Inventeur: LAGACHE, Roland, F-33950 Lège (FR)
(74) Mandataire: Levy, David
(86) Numéro de dépôt international: FR8900241
(87) Numéro de publication internationale: WO8911446

(56) Documents cités:
- FR-A- 1 526 790
- FR-A- 2 299 264
- FR-A- 2 302 472
- FR-A- 2 327 469
- US-A- 2 934 082
- US-A- 4 667 711

## Description

La présente invention concerne un limiteur automatique de remplissage de cuves à flotteur incorporé permettant de pallier au débordement des liquides lors du remplissage des cuves.

On connaît des limiteurs de remplissage de cuves à flotteur incorporé à l'intérieur des cuves en prolongement des orifices de remplissage, lesdits limiteurs sont constitués d'un clapet articulé sur son axe à l'intérieur d'un corps tubulaire prolongeant l'orifice de remplissage. Le clapet est raccordé à un bras de levier doté extérieurement au corps tubulaire d'un flotteur, de sorte à obturer progressivement le conduit de remplissage au fur et à mesure que le niveau du liquide a contact avec le flotteur monte dans la cuve. Lorsque le clapet obture de manière étanche le conduit et que la vanne de la citerne de remplissage est fermée, il est nécessaire de décompresser le tuyau de remplissage entre la citerne et le clapet et ce, de manière à pouvoir vidanger ledit tuyau du liquide qu'il contient. On agit sur le clapet soit au moyen d'organes mécaniques complexes ou sur le flotteur; ce type de vidange peut provoquer le débordement de la cuve si une garde suffisante n'a pas été respectée, cette garde étant difficile à déterminer compte tenu des longueurs variables des tuyaux de remplissage.

On connaît aussi pour réaliser la vidange des tuyaux de remplissage, l'aménagement d'une soupape dont l'ouverture s'effectue progressivement au fur et à mesure de la fermeture progressive du clapet et ce au moyen d'une came articulée. Ce type de réalisation présente au moins un inconvénient; il nécessite la surveillance constante des débits de remplissage de manière à déterminer le plus faible signifiant que le clapet obture l'orifice de remplissage afin de fermer la vanne de la citerne. Le liquide contenu dans le tuyau s'évacue au travers de l'orifice dégagé par la soupape; cette détection du changement de débit étant très délicate compte tenu de la fermeture progressive du clapet et de l'écoulement du liquide au travers de l'orifice dégagé par la soupape, il en résulte que très souvent la cuve déborde.

On connaît aussi par le certificat d'addition FR 2 299 264, un dispositif s'adaptant sur le conduit de remplissage des cuves qui, lorsque le niveau du liquide augmente dans la cuve, par l'intermédiaire d'un flotteur relié par des fils souples, agit sur un bras articulé afin de libérer progressivement un clapet principal, afin que ce dernier soit positionné pour intercepter le flux du liquide de remplissage provoquant la fermeture dudit conduit par appui dudit clapet sur son siège, la pression du liquide contenu dans le conduit provoquant la fermeture d'un clapet secondaire solidaire du clapet principal, le liquide s'écoulant alors au travers d'une ouverture centrale aménagée sur le clapet principal, de manière que le niveau du liquide augmente dans la cuve pour que ce dernier, par l'intermédiaire du flotteur et des fils de liaison, provoque le déplacement du bras articulé afin d'obturer l'ouverture centrale, à travers laquelle s'écoule le liquide, et par une rondelle dotée d'un trou permettant, si la vanne d'alimentation est fermée à ce moment-là, l'écoulement du liquide contenu dans le conduit ainsi qu'au travers d'une fuite aménagée sur le clapet principal ou sur son siège; si par contre la vanne n'est pas fermée, l'écoulement du liquide au travers du trou et de la fuite continue à provoquer la montée du liquide dans la cuve jusqu'à ce qu'un épaulement fixé sur la tige recevant la rondelle vienne obturer ledit trou. Un tel type de dispositif est complexe et la vidange du conduit d'alimentation après fermeture de la vanne est relativement long.

Dans le brevet US-4,667,711, il est décrit un limiteur de remplissage comprenant un corps tubulaire dans lequel est logé un siège de soupape horizontal par rapport à l'axe vertical dudit corps, une soupape, d'une part, articulée sur une des parois verticales dudit corps, et d'autre part, reliée à un flotteur monté à l'extrémité d'un organe flexible et déformable tel qu'un ressort. Le corps tubulaire est muni en outre d'une fente ou ouverture suffisamment large pour permettre aux flotteur et ressort d'être logés dans ledit corps, après repliement, afin de faciliter l'insertion dudit corps dans un tube d'accès solidaire de la cuve à remplir.

Un tel limiteur présente néanmoins des inconvénients.

En premier lieu, la fermeture du clapet sur son siège est effectuée dans la seule position haute du flotteur, l'évacuation du liquide contenu, dans le tuyau de remplissage entre une vanne de commande montée sur le camion et ledit clapet, s'effectuant à travers un orifice ménagé au centre dudit clapet.

En second lieu, il est nécessaire de réaliser un siège et un clapet ayant une configuration complexe telle qu'une forme de selle.

En troisième lieu, pour rendre le corps étanche, il est indispensable de prévoir une plaque de fermeture obturant l'ouverture ménagée pour le passage du flotteur, et un système de tige pour manoeuvrer ladite plaque.

Un autre limiteur connu est décrit dans FR-2 302 472 et comprend un tube disposé dans une cuve à remplir de liquide, un clapet monté à pivotement à une de ses extrémités et susceptible de venir en appui sur un siège de clapet incliné, et un flotteur relié audit clapet. La fermeture du clapet est réalisée par le déplacement du flotteur au fur et à mesure que le niveau de liquide monte dans la cuve.

L'invention a pour but de pallier aux inconvénients précédemment exposés.

Un problème à résoudre est d'absorber l'onde de choc qui est créée lors de la fermeture brusque du clapet sur son siège, ladite onde de choc, par son action sur ledit clapet, pouvant conduire à une détérioration du flotteur et du bras reliant ledit flotteur au clapet.

La présente invention a pour objet de résoudre le problème ci-dessus par la solution donnée dans la revendication 1.

L'inclinaison du siège de clapet permet de limiter l'angle de pivotement du flotteur à une valeur faible de manière à permettre un escamotage facile dudit flotteur à l'extérieur et le long de la paroi du corps tubulaire.

L'excentrement du clapet par rapport à l'axe vertical du corps tubulaire permet de réaliser un ensemble mécanique qui ne présente pas d'égalité des forces sur le clapet. De ce fait, la fermeture du clapet ne s'effectue pas par le seul pivotement du flotteur, mais également par le fluide exerçant une pression sur ledit clapet. En effet, pour une position intermédiaire du clapet dans le corps et du fait de l'excentrement qui crée un bras de levier, le clapet peut se fermer même lorsque le flotteur n'a pas atteint la position haute de fermeture.

D'autres caractéristiques et avantages de l'invention ressortiront plus clairement de la description qui va suivre faite en regard des dessins joints, donnés à titre d'exemple non limitatif,
où:
- la figure 1 est le limiteur de remplissage mis en place dans une cuve,
- la figure 2, le limiteur en position d'arrêt d'écoulement,
- la figure 3, la position du flotteur lors de la mise en place du limiteur dans la cuve.

Tel que représenté figures 1 à 3, le limiteur de remplissage de cuve comporte un corps tubulaire 1 s'adaptant et prolongeant l'orifice de remplissage 2 de la cuve. A l'intérieur du corps 1, est maintenu un clapet 3 qui est solidaire d'un pivot constitué par un axe 4 transversal, ledit axe 4 étant excentré par rapport à l'axe vertical du corps tubulaire 1 et ce, de manière à favoriser le basculement du clapet 3 en fin de remplissage et la fermeture du corps tubulaire 1, par appui du clapet 3 sur un siège 5 aménagé de façon inclinée à l'intérieur du corps 1. De préférence, l'inclinaison du siège 5 est comprise entre 30 et 60° et, de préférence, d'environ 45° par rapport à l'axe vertical du corps tubulaire 1. Le clapet 3 est prolongé par un bras 6 doté, extérieurement au corps 1, d'un flotteur 7 servant de contrepoids pour le maintien en position ouverte du clapet 3 durant le remplissage de la cuve tandis qu'au contact du liquide, lorsque le niveau monte dans la cuve, il provoque le pivotement du clapet 3 et, de ce fait, l'obturation progressive du corps tubulaire. Le clapet 3 est doté d'un déflecteur 9 de forme arrondie, à l'opposé du raccordement du bras 6, ledit déflecteur écartant le liquide durant le remplissage lorsque le clapet 3 est en pleine ouverture. Ledit clapet 3 est pourvu de deux soupapes 10 et 14 munies de ressorts 11 et 15, dont la pression est réglable au moyen des vis 12 et 16 ou ils sont tarés. La soupape 10 a pour fonction d'absorber par son ouverture l'onde de choc et la surpression du liquide dans le conduit lors de la brusque fermeture du clapet 3 qui a lieu après la rotation dudit clapet 3 engendrée par le flotteur 7 et bras 6 au contact avec le liquide contenu dans la cuve, la brusque fermeture étant provoquée par la pression d'écoulement du liquide de remplissage supérieure au poids du bras 6 et flotteur 7. Une fois la pression normale rétablie, la soupape 10 reprend appui sur son siège 13 grâce au ressort 11, l'écoulement du liquide au travers du limiteur étant alors interrompu car la soupape 14 est en appui sur son siège 20 par la pression du liquide. D'autre part afin d'éviter la détérioration du bras 6 et flotteur 7 par l'onde de choc, le bras 6 est raccordé au clapet 3 de manière semi-élastique au moyen d'un axe 17 avec écrou 19 et d'un ressort 18 de rappel par exemple. Lorsque l'écoulement du liquide au travers du limiteur est interrompu et après fermeture de la vanne de la citerne de remplissage, le liquide contenu dans le tuyau de remplissage entre la vanne et le limiteur de remplissage s'écoule en partie par une fuite aménagée sur le siège 5, non représentée, pouvant être un orifice. Durant l'écoulement du liquide et lorsque ce dernier atteint une pression déterminée, l'écoulement est accéléré grâce à l'ouverture de la soupape 14 par l'extension du ressort 15 taré ou réglé à la pression désirée par la vis 16, vers la fin de la décompression du tuyau de remplissage. Lorsque la pression sur le clapet 3 a presque disparue ledit clapet 3 pivote partiellement du fait du poids du bras 6 et de son flotteur 7 hors du liquide de remplissage lorsque ledit clapet 3 est en position d'obturation complète ce qui permet alors la vidange totale du tuyau de remplissage. De manière à permettre la mise en place du limiteur au travers de l'orifice de remplissage 2, le bras 6 et le flotteur 7 sont escamotés dans un logement 8 aménagé sur le corps 1, l'escamotage étant rendu possible grâce à la position du déflecteur 9 par rapport à l'extrémité de la vis 12 de la soupape 10 qui, par compression du ressort 11, permet ledit escamotage délimité par l'extrémité du déflecteur 9 prenant appui sur la paroi interne du corps 1. Le bras 6 et flotteur 7 ainsi que le clapet 3 reprennent leur position normale d'ouverture grâce à l'extension du ressort 11 et la remise en place de la soupape 10 sur son siège 13. Selon le réglage de dureté du ressort 11, l'escamotage du bras 6 et du flotteur 7 peut être complété par le pivotement du bras 6 autour de son axe d'articulation 17 sur le clapet 3.

## Revendications

1. Limiteur automatique de remplissage de cuves, du type comportant un tube de remplissage (1) d'axe vertical et disposé dans ladite cuve, un clapet (3) de fermeture disposé dans ledit tube de remplissage et mobile entre une position d'ouverture verticale et une position de fermeture correspondant à un appui dudit clapet sur un siège (5) de clapet ménagé dans ledit tube de remplissage, un flotteur (7) relié élastiquement audit clapet et susceptible de déplacer ledit clapet entre les positions d'ouverture et de fermeture, le siège de clapet (5) étant incliné par rapport à l'axe vertical dudit tube de remplissage et monté sur un axe de pivotement (4) qui est disposé entre les extrémités du clapet et qui est excentré par rapport à l'axe vertical du tube de remplissage (1), caractérisé en ce que le clapet (3) comprend au moins une première soupape (10, 14) qui est montée sur des moyens de rappels élastiques (11, 15) vers une position d'appui sur ledit clapet.

2. Limiteur automatique de remplissage, selon la revendication 1, caractérisé en ce que la première soupape (10) est en appui sur la face interne du clapet (3).

3. Limiteur automatique de remplissage, selon la revendication 1, caractérisé en ce que le clapet comprend une deuxième soupape (14) qui est montée élastiquement sur la face supérieure dudit clapet.

4. Limiteur automatique de remplissage, selon l'une des revendications 1 à 3, caractérisé en ce que le clapet est pourvu d'un déflecteur (9) monté sur la face supérieure dudit clapet.

5. Limiteur automatique de remplissage, selon la revendication 1, caractérisé en ce que les moyens de rappel (11, 15) sont constitués par un ressort monté sur une tige (12) constituant une butée pour le mouvement du clapet vers la paroi interne du tube de remplissage.

6. Limiteur automatique de remplissage, selon la revendication 1, caractérisé en ce que le siège de clapet (5) est incliné d'un angle compris entre 30 et 60°.

7. Limiteur automatique de remplissage, selon la revendication 1, caractérisé en ce que la paroi (8) du tube est déformée localement pour ménager un logement pour le flotteur dans une position parallèle à l'axe vertical et à l'extérieur dudit tube de remplissage.

## Claims

1. Automatic tank overfill device, of the type comprising a filling tube (1) having a vertical axis and disposed in said tank, a closing flap valve (3) disposed in said filling tube and movable between a vertical opening position and a closing position which corresponds to a bearing of said flap valve on a flap valve seat (5) provided in said filling tube, a float (7) elastically connected to said flap valve and capable of shifting said flap valve between said opening and closing positions, said flap valve seat (5) being inclined relative to the vertical axis of said filling tube and mounted on a pivot pin (4) which is disposed between ends of said flap valve and is eccentric relative to said vertical axis of the filling tube (1), characterized in that said flap valve comprises at least one first valve (10, 14) which is mounted on elastic return means (11, 15) for returning the first valve to a position in which it bears against the flap valve.

2. Automatic tank overfill device, according to claim 1, characterized in that the first valve (10) bears against the inner side of the flap valve.

3. Automatic tank overfill device, according to claim 1, characterized in that the flap valve comprises a second valve (14) which is elastically mounted on the upper side of the flap valve.

4. Automatic tank overfill device, according to any of claims 1-3, characterized in that the flap valve is provided with a deflector (9) mounted on the upper side of said flap valve.

5. Automatic tank overfill device, according to claim 1, characterized in that said elastic return means (11, 15) comprise a spring mounted on a rod (12) constituting an abutment for the movement of the flap valve toward the inner wall of the filling tube.

6. Automatic tank overfill device, according to claim 1, characterized in that the flap valve seat (5) is inclined at an angle of 30 to 60°.

7. Automatic tank overfill device, according to claim 1, characterized in that the wall (8) of the filling tube is locally deformed so as to provide a recess for the float in a position parallel to the vertical axis and outside the filling tube.

## Patentansprüche

1. Automatischer Begrenzer für das Auffüllen von Bottichen, der der Art nach ein mit vertikaler Achse versehenes und im genannten Bottich angeordnetes Füllrohr (1), eine im genannten Füllrohr angeordnete Absperr-Ventilklappe (3), die zwischen einer vertikalen Öffnungslage und einer der Anlage des genannten Ventilklappe auf einem Ventilklappensitz (5) entsprechenden Schließlage beweglich ist, welcher in das genannte Füllrohr eingebracht ist, und einen Schwimmer (7) aufweist, der elastisch mit der genannten Ventilklappe verbunden und imstande ist, die genannte Ventilklappe zwischen der Öffnungslage und der Schließlag zu versetzen, wobei der Ventilklappensitz (5) in Bezug auf die vertikale Achse des genannten Füllrohres geneigt und auf einer Schwenkachse (4) angebracht ist, die zwischen den Enden der Ventilklappe angeordnet und bezüglich der vertikalen Achse des Füllrohres (1) exzentrisch gelegen ist, dadurch gekennzeichnet, daß die Ventilklappe (3) mindestens ein erstes Ventil (10, 14) aufweist, das auf einer elastischen Einrichtung (11, 15) zum Rückstellen in eine Stellung der Auflage auf der genannten Ventilklappe angebracht ist.

2. Automatischer Begrenzer für das Auffüllen nach Anspruch 1, dadurch gekennzeichnet, daß das erste Ventil (10) auf der Innenfläche der Ventilklappe (3) aufliegt.

3. Automatischer Begrenzer für das Auffüllen nach Anspruch 1, dadurch gekennzeichnet, daß die Ventilklappe ein zweites Ventil (14) aufweist, das elastisch auf der oberen Stirnfläche der genannten Ventilklappe angebracht ist.

4. Automatischer Begrenzer für das Auffüllen nach einem der Ansprüche 1 bis 3, dadurch gekennzeichnet, daß die Ventilklappe mit einem Abweiser (9) versehen ist, der auf der oberen Stirnfläche der genannten Ventilklappe angebracht ist.

5. Automatischer Begrenzer für das Auffüllen nach Anspruch 1, dadurch gekennzeichnet, daß die Einrichtung (11, 15) zum Rückstellen von einer auf einem Schaft (12) angebrachten Feder gebildet ist, der für die Bewegung der Ventilklappe gegen die Innenwand des Füllrohres einen Anschlag bildet.

6. Automatischer Begrenzer für das Auffüllen nach Anspruch 1, dadurch gekennzeichnet, daß der Ventilklappensitz (5) um einen Winkel geneigt ist, der zwischen 30° und 60° liegt.

7. Automatischer Begrenzer für das Auffüllen nach Anspruch 1, dadurch gekennzeichnet, daß die Wand (8) des Rohres örtlich verformt ist, um eine Aufnahme für den Schwimmer in einer zur vertikalen Achse parallelen Lage und an der Außenseite des genannten Füllrohres einzubringen.
